# EUROPÄISCHE PATENTSCHRIFT

(11) **EP 1 463 152 B1**
(45) Veröffentlichungstag und Bekanntmachung des Hinweises auf die Patenterteilung: **27.12.2006**
(21) Anmeldenummer: 04400010.7
(22) Anmeldetag: 04.03.2004
(51) Int. Cl.: H01R 4/24, H01R 4/48

(54) **Anschlussvorrichtung mit selbstauslösendem Piercingkontakt**
Connection device with self actuating piercing contact
Dispositif de raccordement avec un contact possédant un perçage automatique

(30) Priorität: 28.03.2003 DE 20305156 U
(43) Veröffentlichungstag der Anmeldung: 29.09.2004
(73) Patentinhaber: Weidmüller Interface GmbH & Co. KG, 32760 Detmold (DE)
(72) Erfinder: Gottardo, Daniel, 8232 Merishausen (CH); Sigg, Daniel, 8232 Merishausen (CH); Schmidt, Friedrich, 32791 Lage (DE); Steinmetz, Klaus, 65439 Flörsheim/Main (DE); Schubiger, Marcel, 8474 Dinhard (CH); Meyer, Michael, 32694 Dörentrup (DE); Schulze, Rainer, 32760 Detmold (DE); Meier, Rene, 3224 Löhningen (CH); Spengler, Stephan, 8225 Siblingen (CH); Siebold, Tobias, 8200 Schaffhausen (CH)
(74) Vertreter: Specht, Peter

(56) Entgegenhaltungen:
- EP-A- 0 108 235
- DE-A- 3 302 372
- DE-A- 19 737 947
- DE-A- 19 825 629
- GB-A- 2 158 303

## Beschreibung

Die Erfindung betrifft eine Anschlussvorrichtung nach dem Oberbegriff des Anspruchs 1.

Anschlussvorrichtungen mit nadel- und/oder schneidenartigen Piercingkontakten, welche beim Beschalten zunächst eine Leiterisolierung durchtrennen und dann beispielsweise in ein Bündel von Leitungsadern eindringen und diese kontaktieren, sind in verschiedensten Ausführungsformen bekannt. So gibt es die Möglichkeit, einen Piercingkontakt mit Hilfe eines Betätigungswerkzeuges, welches beispielsweise auf einen Schieber einwirkt, an welchem der Piercingkontakt befestigt ist, in Richtung des Leiters zu bewegen und diesen derart zu beschalten.

Es ist auch bekannt, den Piercingkontakt mittels einer Federmechanik selbsttätig schaltend auszugestalten. Eine derartige Lösung unter Einsatz eines federbetätigten Schiebers, dem auch eine Verriegelungs- und Auslösevorrichtung zugeordnet ist, zeigt die DE 198 35 459 C2. Eine selbstbeschaltende Lösung mittels einer Zugfeder zeigt ferner die DE 197 37 947 A1.

Eine gattungsgemäße Anschlussvorrichtung ist zudem aus der DE 198 25 629 A bekannt, die eine Klemme mit einem federbetätigten, isolationsdurchdringenden Kontakt zeigt.

Vor diesem Hintergrund ist es die Aufgabe der Erfindung, eine Anschlussvorrichtung mit Piercingkontakt zu schaffen, welche mit einfachen konstruktiven Mitteln eine zuverlässige selbsttätige Beschaltung der Anschlussvorrichtung gewährleistet.

Die Erfindung löst diese Aufgabe durch den Gegenstand des Anspruchs 1.

Die gewählten Federgeometrien in Verbindung mit der Verriegelungs- und Auslöseeinrichtung realisieren besonders kompakte und funktionssichere Anschlussvorrichtungen, welche sich ferner durch einen niedrigen Herstellungspreis auszeichnen.

Nach einer vorteilhaften Variante ist die Verriegelungs- und Auslösevorrichtung in besonders zuverlässig arbeitender Weise als Drehelement ausgebildet, das einen federnd nachgiebigen Arm aufweist, der sich in einem Gehäuse anstützt und der mit einem Vorsprung verbunden ist, der zum Eingriff in eine Ausnehmung der Feder ausgelegt ist.

Nach einer weiteren besonders vorteilhaften Variante mit einfacher und kostengünstiger Feder fasst die U-förmige Überfeder zwischen ihren freien Enden die Stromschiene mit dem Piercingkontakt und das Betätigungsdrehelement ein und ist dazu ausgelegt, diese Elemente zum Beschalten selbsttätig aufeinander zu zu bewegen.

Dabei ist es ferner besonders vorteilhaft, wenn die Verriegelungs- und Auslösevorrichtung als ein an ein Gehäuse angeformter, federnd nachgiebiger Arm ausgebildet ist, welcher sich im Verriegelungszustand an dem Betätigungsdrehelement abstützt und durch das Einführen des Leiters in Richtung eines Schlitzes im Betätigungsdrehelement bewegbar ist, bis er in diesen eingreift.

Vorteilhafte Ausgestaltungen sind den Unteransprüchen zu entnehmen.

Nachfolgend wird die Erfindung unter Bezug auf die Zeichnung näher beschrieben. Es zeigt:
- Fig. 1, 2: zwei aufeinanderfolgende Betriebszustände beim Beschalten einer ersten Anschlussvorrichtung mit Piercingkontakt; und
- Fig. 3 - 6: verschiedenen Ansichten und aufeinanderfolgende Betriebszustände beim Beschalten einer zweiten Anschlussvorrichtung mit Piercingkontakt.

Fig. 1, 2 zeigen keine Ausführungsbeispiele der Erfindung sondern Beispiele, welche das Verständnis der Erfindung erleichtern sollen.

Fig. 1 zeigt eine Anschlussvorrichtung 1 zum Anschluss eines Leiters 2 mittels eines Piercingkontaktes 3, welcher eine Spitze 4 zum Durchdringen einer Leiterisolierung 16 und zum Kontaktieren der Leitungsadern 15 aufweist. Der Leiter 2 wird mittels einer Zugfeder 5 selbsttätig auf die Spitze 4 gezogen, so dass diese zunächst die Leiterisolierung 16 durchdringt und dann in das Bündel der Leitungsadern 15 eindringt. Diese Anschlußvorrichtung 1 eignet sich für einen Einsatz in elektrischen Geräten aller Art wie Reihenklemmen, Schaltgeräten und dgl..

Die Zugfeder 5 weist einen schlaufenförmigen Abschnitt 6 auf, mit dem sie an einer Stromschiene 7 befestigt ist. An den schlaufenförmigen Abschnitt 6 schließt sich ein freies Ende 8 an, welches eine Ausnehmung 9 als Leiteröffnung/Spannraum aufweist, welche die Stromschiene 7 einfasst. Der Piercingkontakt 3 mit der Spitze 4 ist an der Stromschiene 7 angeordnet. Er kann auch direkt aus der Stromschiene 7 ausgestanzt und von dieser abgebogen sein. Die Spitze 4 kann auch abgeflacht ausgebildet sein und kleine Schneidkanten aufweisen.

Die Anschlussvorrichtung 1 ist hier in einem Isolierstoffgehäuse 10 angeordnet, welches eine Leitereinführöffnung 11 zum Einführen des Leiters 2 und eine weitere Einführöffnung 13 zum Einführen eines Betätigungswerkzeugs, beispielsweise eines Schraubendrehers 14 aufweist.

Eine Vorteil der Anordnung aus Fig. 1 und 2 liegt darin, dass der Anschlußvorrichtung eine Verriegelungs- und Auslöseeinrichtung 17 zugeordnet ist, welche die Zugfeder in ihrer geschlossenen Stellung arretiert, in welcher der Leiter 2 in der Leitereinführöffnung 11 in die Ausnehmung 9 führbar ist.

Die Verriegelungs- und Auslösevorrichtung 17 ist hier als im Isolierstoffgehäuse 10 drehbar gelagertes Drehelement 18 mit Lager 29 als Auslösevorrichtung ausgebildet, welches einen federnd nachgiebigen Arm 19 aufweist, der einstückig mit einem Vorsprung 20 verbunden ist, welcher als Rastnase fungiert.

Wird mittels eines Schraubendrehers 14 oder auf sonstige Weise, beispielsweise bei der Montage der Reihenklemme, in der Einführöffnung 13 die Zugfeder 5 zusammengedrückt, verschiebt sich das freie Ende der Zugfeder 5 bzw. deren Ausnehmung 9 unter die Leitereinführöffnung 11. Hierdurch ist es prinzipiell bereits möglich, den Leiter 2 in der Leitereinführöffnung 11 in die Ausnehmung 9 zu führen.

Beim Zusammendrücken der Zugfeder 5 wird von dem freien Ende 8 der Zugfeder 5 der stiftartige, angeschrägte Vorsprung 20 überstrichen, so dass dieser den federnden Arm 19 herunterdrückt bzw. elastisch verformt, welcher sich im Gehäuse, hier im Isolierstoffgehäuse 10 abstützt, bis der Vorsprung 20 in die Ausnehmung 9 einschnappt. Dies verrastet die Zugfeder 5 in der zusammengedrückten "Beschaltstellung". Der Vorsprung 20 ist dabei derart bemessen, dass neben ihm noch der Leiter 2 in die Ausnehmung 9 einführbar ist.

Wird in diesem Zustand ein Leiter 2 durch die Leitereinführöffnung 11 in die Ausnehmung 9 gesteckt (Fig. 1), kommt dessen freies Ende auf dem Arm 19 zur Anlage, der sich bis unterhalb der Ausnehmung 9 erstreckt und drückt den federnd nachgiebigen Arm nach unten, was den Vorsprung 20 aus der Ausnehmung 9 zieht.

Hierdurch wird wiederum wird die Zugfeder 5 freigegeben, so dass diese den Leiter 2 in Richtung der Spitze 4 zieht, wo selbsttätig die Leiterisolierung 16 durchstochen und/oder durchschnitten und die Leitungsadern 15 kontaktiert werden (Fig. 2).

Ein Vorteil dieser Anordnung ist darin zu sehen, dass die Anschlußvorrichtung mit der Verriegelungs- und Auslösevorrichtung 17 unter Zuhilfenahme des Schraubendrehers oder bei der Montage mit konstruktiv einfachen und zuverlässige Weise in einen "fallenartigen" Zustand versetzt wird, in welchem ein Beschalten ohne Betätigungswerk zeug möglich ist (Fig. 1).

Eine vorteilhafte Variante zeigen die Fig. 3 bis 6.

Hier ist die Spitze 4 des Piercingkontakts 3 direkt an die Stromschiene 7 angeformt bzw. aus dieser ausgestanzt. Der Leiter 2 ist in Öffnungen 21 eines im Isolierstoffgehäuse 10 schwenkbar gelagerten Betätigungsdrehelementes 22 einführbar und derart durch Verdrehen auf den Piercingkontakt 3 zu und von diesem weg drehbar ist.

Dabei dient in einfacher Weise eine kostengünstige und kompakte, U-förmige Überfeder 23 zum Beschalten der Anschlußvorrichtung. Die U-förmige Überfeder fasst zwischen ihren freien Enden 24, 25 die Stromschiene 7 und das Betätigungsdrehelement 22 ein. Sie ist dazu ausgelegt, diese Elemente zum Beschalten aufeinander zu zu bewegen.

Die Verriegelungs- und Auslösevorrichtung 17 ist hier als an das Isolierstoffgehäuse angeformter, federnd nachgiebiger Arm 19 ausgebildet, welcher sich im Verriegelungszustand an dem Betätigungsdrehelement abstützt und durch das Einführen des Leiters in Richtung eines Schlitzes 27 im Betätigungsdrehelement 22 bewegt wird (Fig. 4). Sobald der Arm 19 die Höhe des Schlitzes 27 erreicht (Fig. 5), taucht dieser in den Schlitz 27 ein. Hierbei zieht sich die Überfeder 23 zusammen und dreht das Betätigungsdrehelement 22 in Richtung des Piercingkontakts 3, so das die Anschlußvorrichtung beschaltet wird (Fig. 5).

Mittels eines Schraubendrehers, der in eine weitere Öffnung 28 im Betätigungsdrehelement 22 einführbar ist, kann die Anschlußvorrichtung in die Ausgangslage zurück bewegt und derart entschaltet und erneut "gespannt" werden.

### Bezugszeichen

- Anschlussvorrichtung: 1
- Leiter: 2
- Piercingkontakt: 3
- Spitze: 4
- Zugfeder: 5
- schlaufenförmiger Abschnitt: 6
- Stromschiene: 7
- freies Ende: 8
- Ausnehmung: 9
- Isolierstoffgehäuse: 10
- Leitereinführöffnung: 11
- Einführöffnung: 13
- Schraubendreher: 14
- Leitungsadern: 15
- Leiterisolierung: 16
- Verriegelungs- und Auslösevorrichtung: 17
- Drehelement: 18
- Arm: 19
- Vorsprung: 20
- Öffnungen: 21
- Betätigungsdrehelement: 22
- Überfeder: 23
- Freie Enden: 24, 25
- Arm: 26
- Schlitz: 27
- Öffnung: 28
- Lager: 29

## Patentansprüche

1. Anschlussvorrichtung (1) zum Anschluss eines Leiters (2) mit einer Leiterisolierung (16) und wenigstens einer Leitungsader (15) aufweist,
a) mit einem selbstauslösenden Piercingkontakt (3), wobei ein federbetätigter Mechanismus zur selbsttätigen Beschaltung des Leiters vorgesehen ist, der eine Feder (5,23) aufweist, welche dazu ausgelegt ist, den Leiter (2) selbsttätig auf den Piercingkontakt (3) zu ziehen,
b) wobei dem federbetätigten Mechanismus eine Verriegelungs- und Auslöseeinrichtung (17) zugeordnet ist,
**dadurch gekennzeichnet, dass**
c) der Piercingkontakt eine Spitze (4) zum Durchdringen der Leiterisolierung (16) und zum Kontaktieren der Leitungsader(n) (15) aufweist, und
d) die Feder als U-förmige Überfeder (23) ausgebildet ist.

2. Anschlussvorrichtung nach Anspruch 1, **dadurch gekennzeichnet, dass** die U-förmige Überfeder (23) zwischen ihren freien Enden (24, 25) eine Stromschiene (7) mit der Spitze (4) und ein Betätigungsdrehelement (22) einfasst und dazu ausgelegt ist, diese Elemente zum Beschalten selbsttätig aufeinander zu zu bewegen.

3. Anschlussvorrichtung nach einem der vorstehenden Ansprüche, **dadurch gekennzeichnet, dass** die Verriegelungs- und Auslösevorrichtung (17) als ein an ein Gehäuse (10) angeformter, federnd nachgiebiger Arm (19) ausgebildet ist, welcher sich im Verriegelungszustand an dem Betätigungsdrehelement (22) abstützt und durch das Einführen des Leiters in Richtung eines Schlitzes (27) im Betätigungsdrehelement (22) bewegbar ist, bis er in diesen eingreift.

4. Anschlussvorrichtung nach einem Ansprüche 2 oder 3, **dadurch gekennzeichnet, dass** das Betätigungselement (22) mit der Öffnung (28) zum Entschalten in die Ausgangslage zurück bewegbar ist.

## Claims

1. Connecting device (1) for connecting a conductor (2) with a conductor insulation (16) and at least one wire (15),
a) with a self-actuating piercing contact (3), wherein a spring-actuated mechanism is provided for the automatic connection of the conductor, which features a spring (5, 23) designed to draw the conductor (2) automatically onto the piercing contact (3),
b) wherein a locking and release device (17) is assigned to the spring-actuated mechanism,
**characterised in that**
c) the piercing contact has a tip (4) for penetrating the conductor insulation (16) and for contacting the wire(s) (15) and
d) **in that** the spring is designed as a U-shaped cover spring (23).

2. Connecting device according to claim 1, **characterised in that** the U-shaped cover spring (23) encloses between its free ends (24, 25) a bus bar (7) with the tip (4) and a rotary actuating element (22) and is designed to move these elements automatically towards one another for connection.

3. Connecting device according to any of the preceding claims, **characterised in that** the locking and release device (17) is designed as a resilient yielding arm (19) integral with a housing (10), which is supported on the actuating element (22) in the locked state and is, by introducing the conductor in the direction of a slot (27), movable within the rotary actuating element (22) until it engages.

4. Connecting device according to claim 2 or 3, **characterised in that** the actuating element (22) with the opening (28) can be returned to its starting position for disconnection.

## Revendications

1. Dispositif de raccordement (1) destiné à raccorder un conducteur (2) avec une isolation (16) et au moins un fil conducteur (15),
a) comportant un contact de perçage (3) à déclenchement automatique, un mécanisme actionné par ressort étant prévu pour la mise en contact automatique du conducteur, lequel comporte un ressort (5, 23) qui est conçu pour tirer automatiquement le conducteur (2) sur le contact de perçage (3),
b) un dispositif de verrouillage et de déclenchement (17) étant associé au mécanisme actionné par ressort,
**caractérisé en ce que**
c) le contact de perçage comporte une pointe (4) destinée à transpercer l'isolation (16) du conducteur et à mettre en contact le ou les fil(s) conducteurs (15), et
d) le ressort est réalisé sous forme de ressort de recouvrement (23) en forme de U.

2. Dispositif de raccordement selon la revendication 1, **caractérisé en ce que** le ressort de recouvrement (23) en forme de U enserre entre ses extrémités libres (24, 25) un rail conducteur (7) avec la pointe (4) et un élément rotatif d'actionnement (22) et est conçu pour déplacer automatiquement ces éléments l'un vers l'autre pour une mise en contact.

3. Dispositif de raccordement selon l'une quelconque des revendications précédentes, **caractérisé en ce que** le dispositif de verrouillage et de déclenchement (17) est réalisé sous la forme d'un bras (19) élastiquement flexible, qui est formé sur un boîtier (10) et qui, à l'état verrouillé, prend appui sur l'élément rotatif d'actionnement (22) et sous l'effet de l'introduction du conducteur dans la direction d'une fente (27) dans l'élément rotatif d'actionnement (22), est apte à se déplacer jusqu'à ce qu'il s'engage dans celui-ci.

4. Dispositif de raccordement selon la revendication 2 ou 3, **caractérisé en ce que** l'élément d'actionnement (22) avec l'ouverture (28) peut être ramené dans la position initiale en vue de la déconnexion.
